# FASCICULE DE BREVET EUROPEEN

(11) **EP 1 872 677 B1**
(45) Date de publication et mention de la délivrance du brevet: **15.10.2008**
(21) Numéro de dépôt: 06425441.0
(22) Date de dépôt: 28.06.2006
(51) Int. Cl.: A43B 5/04

(54) **Chaussure de sport pour planche de glisse**
Sportschuh für Gleitbrett
Sport shoe for gliding board

(43) Date de publication de la demande: 02.01.2008
(73) Titulaire: LISA Lange International Sàrl, 1700 Fribourg (CH)
(72) Inventeur: Girolimetto, Giovanni, 31038 Paese (TV) (IT); Poloni, Massimo, 31044 Montebelluna (TV) (IT)
(74) Mandataire: Bugnion Genève

(56) Documents cités:
- EP-A1- 1 462 019
- EP-A1- 1 584 251
- WO-A-98/18357
- FR-A- 2 587 884
- FR-A- 2 629 691
- US-A- 4 455 768
- US-A1- 2002 088 146

## Description

L'invention concerne une chaussure de sport, en particulier pour planche de glisse telle que ski, surf, ou chaussure de patinage, devant faire face à des contraintes parfois contradictoires en terme de confort, rigidité et décoration. Elle concerne plus précisément la structure des parois latérales de telles chaussures. Elle concerne aussi son procédé de fabrication.

Une chaussure de ski par exemple exige une rigidité importante d'une partie de ses parois latérales s'étendant du tibia à la semelle afin de permettre à l'utilisateur de guider de manière précise l'engin de glisse et de ressentir la réponse de l'engin à ses sollicitations. Pour cela, les chaussures se composent en général de parties dans un matériau plastique rigide. D'autre part, ces chaussures doivent aussi présenter un confort acceptable et une esthétique attrayante, tout en gardant un coût le plus bas possible pour rencontrer un succès commercial. Ces différentes contraintes contradictoires induisent des compromis caractérisés dans l'art antérieur par des structures de chaussure et des procédés de fabrication des chaussures complexes et non satisfaisants.

Une première solution de l'art antérieur consiste à fabriquer une chaussure selon un procédé de bi-injection, ce qui permet l'utilisation complémentaire et combinée de deux matériaux plastiques de caractéristiques mécaniques différentes, l'épaisseur et la rigidité de chaque matériau étant prévues sur la chaussure en fonction des contraintes mécaniques et des contraintes de confort. Cette solution permet aussi d'optimiser la quantité de matière nécessaire en tout endroit de la chaussure et d'optimiser le poids global de la chaussure. Cette structure en deux matériaux bi ou surinjectés donne une certaine réponse aux exigences de rigidité et de confort. Toutefois, cette solution est parfois insuffisante en terme de rigidité. L'augmentation de sa rigidité exigerait l'augmentation de l'épaisseur de sa paroi, ce qui augmenterait son poids et son coût de manière non satisfaisante. De plus, cette technique est limitée à une application avec certains matériaux plastiques compatibles entre eux et aux propriétés telles qu'ils peuvent être injectés avec les mêmes dispositifs d'injection. Ainsi, le polyuréthane et le polyéthylène sont généralement utilisés. Enfin, cette solution offre des possibilités de décoration des chaussures assez limitées.

Une seconde solution, décrite par exemple dans le document EP1462019, prévoit l'insertion de renforts positionnés sur des emplacements prédéfinis des parois latérales des chaussures exigeant une plus grande rigidité. Ces renforts sont composés d'une armature en matière plastique armée de fibres. La chaussure finale est formée en surinjectant au moins un matériau plastique sur le ou les renfort(s) disposé(s) dans le moule d'injection, ce matériau plastique étant compatible avec celui de l'armature du renfort. Afin d'obtenir un résultat formant une bonne cohésion, il est préconisé d'utiliser le même matériau plastique pour l'armature et le reste de la chaussure. Cette solution permet d'obtenir des chaussures plus rigides. Toutefois, elle présente l'inconvénient d'être limitée à certains matériaux plastiques déterminés. De plus, elle est coûteuse du fait de l'utilisation de fibres. Enfin, elle ne permet pas d'obtenir facilement des décorations.

Le document US 2002/088 146 divulgue les caractéristiques du préambule de la revendication 1.

Il existe donc un besoin d'une nouvelle structure des parois latérales des chaussures de sport, représentant un autre compromis entre les contraintes de rigidité, de confort et décoration rappelées précédemment, et qui ne présente pas les inconvénients des solutions de l'art antérieur.

Plus précisément, la présente invention a pour but de proposer une structure de chaussure de sport présentant une bonne rigidité, un confort acceptable, et apte à des décorations, sans augmenter son poids et à moindre coût.

Elle a aussi pour objet de proposer un procédé de fabrication optimisé d'une telle chaussure.

Selon le concept de l'invention, la chaussure de sport présente au moins une partie de paroi latérale entourant le pied ou le bas de jambe comprenant une partie en polycarbonate, pour pouvoir bénéficier du double avantage de rigidité et de grande transparence de ce matériau, tout en conservant des solutions à un coût acceptable. Le polycarbonate remplira donc une première fonction mécanique au sein de la paroi de la chaussure, tout en permettant sans surcoût la mise en oeuvre d'une gamme importante de décorations en le choisissant transparent.

Ce polycarbonate se présente sous la forme d'un insert au moins partiellement noyé dans la paroi de la chaussure par une surinjection d'un second matériau plastique qui est avantageusement un polyuréthane.

Ces objets, caractéristiques et avantages de la présente invention seront exposés en détail dans la description suivante d'un mode d'exécution particulier fait à titre non-limitatif en relation avec la figure jointe :
La figure 1 est une vue en perspective arrière d'une chaussure de ski selon un mode d'implémentation de l'invention ;
Selon le mode d'exécution de l'invention représenté sur la figure 1, la chaussure présente un collier 1 avec un insert 2 en polycarbonate au niveau de la paroi latérale arrière, dont le contour est représenté par des traits tirés, soudé au moins sur sa périphérie 5 à un polyuréthane 3 qui définit le reste de la paroi du collier 1. Pour des raisons esthétiques et pour améliorer la liaison mécanique de l'insert 2, le polyuréthane 3 présente des parties 4 surinjectées sur des surfaces plus centrales de l'insert 2, le traversant d'une extrémité vers une autre sur l'exemple représenté.

L'invention porte aussi sur le procédé de fabrication d'une telle partie de chaussure, comprenant les étapes suivantes :
- mise en forme d'un insert en polycarbonate par thermoformage et positionnement dans un moule de fabrication de chaussure ;
- injection d'un polyuréthane dans le moule de fabrication, de manière à se superposer avec au moins certaines surfaces de l'insert 2, mais pas la totalité de ces surfaces, de manière à former la partie de chaussure par une adhésion du polyuréthane avec l'insert en polycarbonate.

Bien entendu, plusieurs inserts 2 en polycarbonate et/ou plusieurs injections de matériaux plastiques peuvent être prévus, sans sortir du cadre de la présente invention. Un tel insert en polycarbonate présentera préférentiellement une épaisseur entre 1 et 2 millimètres.

En remarque, il n'est pas possible d'utiliser le polycarbonate avec les dispositifs habituels de mise en oeuvre du procédé d'injection à base de polyuréthane, ce qui écarte son implémentation par les techniques de bi-injection de l'art antérieur rappelées précédemment. De plus, les solutions existantes préconisaient toutes l'utilisation de renforts à base de matériaux plus rigides à base de fibres. Enfin, il existait un préjugé contre une possible liaison du polycarbonate avec un autre matériau plastique habituel d'une chaussure lors d'une surinjection, qui explique que toutes les solutions existantes envisageaient l'utilisation de matériaux plastiques identiques au plastique surinjecté, pour garantir à coup sûr l'adhésion des différents éléments de la chaussure. Ces différents obstacles parmi d'autres expliquent pourquoi l'art antérieur ne s'était jamais orienté vers la solution de l'invention.

En variante, une chaussure semblable pourrait être obtenue par l'ajout d'éléments rapportés en polycarbonate sur une coque incomplète en matériau plastique, et donc non implémentés sous la forme d'inserts tel que décrit précédemment. Le résultat obtenu est dans tous les cas une paroi de chaussure dont une partie comprend un élément en polycarbonate, élément qui n'est pas un simple ajout décoratif de petites dimensions mais un élément essentiel de la structure de la paroi latérale de la chaussure remplissant une fonction mécanique, augmentant la rigidité des parois latérales des chaussures.

Finalement, l'invention atteint bien les objets recherchés et présente les avantages suivants :
- la partie de chaussure présente une paroi latérale avec des zones très rigides, du fait de la présence des inserts en polycarbonate, matériau dont la rigidité est importante. Cela apporte une amélioration en terme de rigidité par rapport aux premières solutions de l'art antérieur obtenues par bi-injections, rappelées précédemment ;
- le coût global de la solution est peu élevé car le polycarbonate est meilleur marché que les renforts à base de fibres. De plus, l'opération de thermoformage d'un insert en polycarbonate est bon marché. Ainsi, cette solution est moins coûteuse que les secondes solutions renforcées de l'art antérieur présentées précédemment ;
- la présence de zones apparentes en polycarbonate au sein de la paroi de la chaussure permet de plus l'implémentation d'une multitude de nouveaux procédés de décoration très avantageux, comme cela va être décrit ci-après.

En effet, il est possible d'utiliser des inserts 2 en polycarbonate transparent, éventuellement coloré, ce qui permet de visualiser des décorations réalisées sous la paroi transparente. Cette solution exploite ainsi une seconde propriété très avantageuse du polycarbonate qui est sa grande transparence, qui offre ainsi les variantes suivantes de décoration :
- il est possible de visualiser des parties du chausson de confort positionné à l'intérieur de la tige rigide de la chaussure ;
- il est possible de visualiser des décorations ou plus généralement effets esthétiques positionnés directement sur la face intérieure de l'élément en polycarbonate transparent. Par exemple, de telles décorations peuvent être obtenues par tout marquage, par l'adhésion d'un support de décoration de type auto-collant, par la combinaison d'états de surface différents obtenus par exemple par sablage, usinage ou traitement chimique, et par toutes combinaisons de telles solutions ;
- en variante, la paroi de la tige rigide peut se composer de deux couches superposées, la couche formée par l'élément en polycarbonate recouvrant une couche en polyuréthane. Dans une telle configuration, une décoration peut être positionnée entre les deux couches ;
- en variante, plusieurs décorations parmi les solutions mentionnées ci-dessus peuvent être au moins partiellement combinées et/ou superposées dans des plans différents au niveau de la paroi transparente en polycarbonate, en ajoutant par exemple une décoration de la surface extérieure de la paroi transparente en polycarbonate, afin de réaliser une décoration présentant des effets de profondeur ou reliefs.

Dans les modes d'exécution précédents, l'invention a été implémentée sur un collier de chaussure de ski. Elle pourrait toutefois aussi être implémentée sur une coque de chaussure de ski, sur un patin à glace ou à roulettes, sur une chaussure de sur, sur toute chaussure de sport nécessitant au moins une partie de paroi latérale rigide. L'invention a de plus été avantageusement implémentée par l'association, la combinaison d'une partie en polycarbonate avec un polyuréthane mais un autre matériau plastique que le polyuréthane pourrait être envisagé.

## Revendications

1. Partie de chaussure de sport qui présente au moins une partie de paroi latérale entourant le pied ou le bas de jambe combinant une partie (2) en polycarbonate, partie qui remplit une fonction mécanique lors de la pratique du sport, avec une partie (3) dans un second matériau plastique, **caractérisée en ce que** la partie de paroi latérale en polycarbonate consistant en au moins un insert (2) soudé au moins sur sa périphérie (5) au second matériau plastique (3) surinjecté.

2. Partie de chaussure de sport selon la revendication précédente **caractérisée en ce que** la partie (2) de paroi latérale en polycarbonate présente des zones non recouvertes par le second matériau plastique (3) qui sont en contact direct avec l'extérieur et qui comprennent du polycarbonate transparent.

3. Partie de chaussure de sport selon la revendication précédente **caractérisée en ce qu'**une décoration est réalisée directement sur la surface intérieure de la partie en polycarbonate transparent de la chaussure.

4. Partie de chaussure de sport selon la revendication 3, **caractérisée en ce qu'**une seconde décoration réalisée sur la surface en contact avec l'extérieur de la partie de paroi en polycarbonate est combinée avec la décoration réalisée sur sa face intérieure, pour former un effet de profondeur par les deux décorations disposées dans des plans distincts.

5. Partie de chaussure de sport selon l'une des revendications précédentes **caractérisée en ce que** le second matériau plastique (3) est un polyuréthane.

6. Partie de chaussure de sport selon l'une des revendications précédentes **caractérisée en ce qu'**elle est une coque ou un collier d'une chaussure de ski, de surf, ou d'un patin.

7. Partie de chaussure de sport selon l'une des revendications précédentes **caractérisée en ce que** la partie (2) en polycarbonate présente une épaisseur comprise entre 1 et 2 millimètres.

8. Procédé de fabrication d'une partie de chaussure de sport selon l'une des revendications précédentes, **caractérisé en ce qu'**il comprend les étapes suivantes :
- mise en forme d'un insert (2) en polycarbonate par thermoformage et positionnement dans un moule de fabrication de chaussure ;
- surinjection d'un second matériau plastique (3) dans le moule de fabrication, de manière à former la partie de chaussure par une adhésion du second matériau plastique avec l'insert (2) en polycarbonate.

9. Procédé de fabrication d'une partie de chaussure de sport selon la revendication précédente, **caractérisé en ce qu'**il comprend l'étape supplémentaire consistant en une décoration de l'insert (2) en polycarbonate.

10. Procédé de fabrication d'une partie de chaussure selon la revendication 8 ou 9, **caractérisé en ce que** la seconde étape comprend une surinjection telle qu'elle recouvre la périphérie (5) de l'insert (2) en polycarbonate et **en ce qu'**elle ne recouvre pas la totalité de sa surface pour la laisser au moins partiellement apparente.

## Claims

1. Sports boot part having at least one side wall part surrounding the foot or the lower leg combining a polycarbonate part (2), which performs a mechanical function when the wearer is engaged in the sport, with a part (3) made of a second plastic material, said sports boot part being **characterized in that** the polycarbonate side wall part consists of at least one insert (2) welded at least around its edge (5) to the injection-overmoulded second plastic material (3).

2. Sports boot part according to the preceding claim, **characterized in that** the polycarbonate side wall part (2) has areas that are not covered by the second plastic material (3) and that are in direct contact with the exterior and that include transparent polycarbonate.

3. Sports boot part according to the preceding claim, **characterized in that** a decoration is produced directly on the inside surface of the transparent polycarbonate part of the boot.

4. Sports boot part according to Claim 3, **characterized in that** a second decoration produced on the surface in contact with the exterior of the polycarbonate wall part is combined with the decoration produced on its inside face, so that the two decorations, lying in different planes, give an effect of depth.

5. Sports boot part according to one of the preceding claims, **characterized in that** the second plastic material (3) is a polyurethane.

6. Sports boot part according to one of the preceding claims, **characterized in that** it is a shell or a cuff of a ski boot, a surf shoe, or a skate.

7. Sports boot part according to one of the preceding claims, **characterized in that** the polycarbonate part (2) has a thickness of between 1 and 2 millimetres.

8. Method for manufacturing a sports boot part according to one of the preceding claims, **characterized in that** it includes the following steps:
• shaping a polycarbonate insert (2) by thermoforming and positioning it in a boot manufacturing mould;
• injection overmoulding a second plastic material (3) into the manufacturing mould, in such a way as to form the boot part by adhesion of the second plastic material to the polycarbonate insert (2).

9. Method for manufacturing a sports boot part according to the preceding claim, **characterized in that** it comprises the additional step of decorating the polycarbonate insert (2).

10. Method for manufacturing a boot part according to Claim 8 or 9, **characterized in that** the second step includes injection overmoulding in such a way as to cover the edge (5) of the polycarbonate insert (2) and **in that** the injection overmoulding does not cover the whole of its surface but leaves at least part of it visible.

## Patentansprüche

1. Teil eines Sportschuhs, welcher wenigstens einen Teil der den Fuss oder den Unterschenkel umgebenden Seitenwand aufweist, die ein Teil (2) aus Polycarbonat, das eine mechanische Funktion beim Ausüben des Sports erfüllt, mit einem Teil (3) aus einem zweiten Kunststoffmaterial vereinigt, **dadurch gekennzeichnet, dass** das Seitenwandteil aus Polycarbonat wenigstens teilweise aus einem Einsatzteil (2) besteht, das wenigstens an seinem Umfang (5) mit dem zweiten überspritzten Kunststoffmaterial (3) verschweisst ist.

2. Teil eines Sportschuhs nach dem vorangehenden Anspruch, **dadurch gekennzeichnet, dass** das aus Polycarbonat bestehende Seitenwandteil (2) Bereiche hat, die nicht vom zweiten Kunststoffmaterial (3) bedeckt sind, sich direkt mit dem Äusseren in Kontakt befinden und transparentes Polycarbonat aufweisen.

3. Teil eines Sportschuhs nach dem vorangehenden Anspruch, **dadurch gekennzeichnet, dass** eine Verzierung direkt auf der Innenseite des aus transparentem Polycarbonat bestehenden Teils des Schuhs vorhanden ist.

4. Teil eines Sportschuhs nach Anspruch 3, **dadurch gekennzeichnet, dass** eine zweite Verzierung auf der in Kontakt mit dem Äusseren befindlichen Oberfläche des aus Polycarbonat bestehenden Wandteils mit der auf dessen Innenseite vorhandenen Verzierung kombiniert ist, um eine Tiefenwirkung durch die beiden in verschiedenen Ebenen angeordneten Verzierungen zu erzielen.

5. Teil eines Sportschuhs nach einem der vorangehenden Ansprüche, **dadurch gekennzeichnet, dass** das zweite Kunststoffmaterial (3) ein Polyurethan ist.

6. Teil eines Sportschuhs nach einem der vorangehenden Ansprüche, **dadurch gekennzeichnet, dass** er eine Schale oder eine Manschette eines Schi-, Snowboard- oder Schlittschuhs ist.

7. Teil eines Sportschuhs nach einem der vorangehenden Ansprüche, **dadurch gekennzeichnet, dass** das aus Polycarbonat bestehende Teil (2) eine Dicke von 1 bis 2 mm hat.

8. Verfahren zur Herstellung eines Teils eines Sportschuhs nach einem der vorangehenden Ansprüche, **gekennzeichnet durch** die folgenden Schritte:
- Formung eines Einsatzteils (2) aus Polycarbonat **durch** Wärmeformung und Positionierung in einer zur Herstellung eines Schuhs dienenden Spritzform;
- Überspritzen des Einsatzteils in der erwähnten Spritzform mit einem zweiten Kunststoffmaterials (3), so dass der Teil des Schuhs **durch** Haftung des zweiten Kunststoffmaterials an dem aus Polycarbonat bestehenden Einsatzteil (2) gebildet wird.

9. Verfahren nach dem vorangehenden Anspruch, **dadurch gekennzeichnet, dass** es den zusätzlichen Schritt der Herstellung einer Verzierung des aus Polycarbonat bestehenden Einsatzteils (2) umfasst.

10. Verfahren nach Anspruch 8 oder 9, **dadurch gekennzeichnet, dass** der zweite Schritt ein Überspritzen derart umfasst, dass der Umfang (5) des aus Polycarbonat bestehenden Einsatzteils (2) bedeckt wird, ohne dass dabei dessen gesamte Oberfläche überdeckt wird, damit diese wenigstens teilweise sichtbar bleibt.
